# EUROPÄISCHE PATENTSCHRIFT

(11) **EP 2 011 734 B1**
(45) Veröffentlichungstag und Bekanntmachung des Hinweises auf die Patenterteilung: **02.03.2011**
(21) Anmeldenummer: 08011950.6
(22) Anmeldetag: 02.07.2008
(51) Int. Cl.: B65B 47/08, B65B 9/04

(54) **Verpackungsmaschine und Verfahren zum Herstellen von Packungen aus einer Folie**
Packaging machine and method for manufacturing packaging from a film
Machine d'emballage et procédé de fabrication d'emballage à partir d'une feuille

(30) Priorität: 06.07.2007 DE 102007031527
(43) Veröffentlichungstag der Anmeldung: 07.01.2009
(73) Patentinhaber: Multivac Sepp Haggenmüller GmbH & Co. KG, 87787 Wolfertschwenden (DE)
(72) Erfinder: Ehrmann, Elmar, 87730 Bad Grönenbach (DE); Kirmse, Herbert, 87787 Wolfertschwenden (DE)
(74) Vertreter: Grünecker, Kinkeldey, Stockmair & Schwanhäusser Anwaltssozietät

(56) Entgegenhaltungen:
- EP-A- 0 192 605
- EP-A- 0 461 689
- DE-A1-102005 061 315
- GB-A- 1 445 530
- US-A1- 2001 028 124

## Beschreibung

Die vorliegende Erfindung bezieht sich auf eine Verpackungsmaschine und ein Verfahren zum Herstellen von Packungen aus einer Folie.

In Verpackungsmaschinen und im Speziellen bei den Form- und Siegelstationen der Verpackungsmaschinen ist für das Aufheizen der Folie, das Formen der Folie und für das Versiegeln der Verpackung die Bereitstellung von Druck notwendig. Bei herkömmlichen Systemen wird der Druck hierbei über manuell einstellbare Füllzeiten oder manuelle Druckregler gesteuert, d.h. ein bestimmter Druck wird über die Öffnung eines Ventils für eine vorbestimmte Zeit erzeugt. Der Druck unterliegt dabei Schwankungen und eine Reproduzierbarkeit ist nicht gegeben. Dies ist insbesondere deshalb nachteilig, weil verschiedene Packungsformen und Folien in einer Verpackungsmaschine verschiedene Einstellungen erfordern, so dass es auf die Reproduzierbarkeit ankommt.

Weiterhin erfordern bei der Begasung von Packungen bisher eingesetzte Ventile mit manuellem Druckbegrenzer einen Gegendruck, der sich oft zu spät für einen schnellen Regelvorgang, vor allem bei kleinen Kammern, aufbaut und damit ein Aufblähen der Packung verursacht.

Die Verwendung von Proportionalreglern, die eine Mess- und Regelungstechnik aufweisen, ist in Verpackungsmaschinen nicht üblich, da diese den Druck zu langsam erhöhen. Immerhin ist aus der EP 0 192 605 A1 eine gattungsgemäße Verpackungsmaschine bekannt, die dort als Schlauchbeutelmaschine ausgebildet ist. Eine weitere Verpackungsmaschine, die mit drucksensitiven Schaltern eine Drucksteuerung versucht, ist aus der US 3,714,754 bekannt. Ferner beschreiben die EP 0 461 689 A1 eine Geschwindigkeitsmessung und die US 2001/028124 A1 und die GB 1 445 530 eine Temperatursteuerung mithilfe entsprechender Regelkreise.

Herkömmliche Proportionalregler können zu Beginn der Regelung das Ventil nicht vollständig öffnen, da das Risiko besteht, den Druck zu stark zu erhöhen. Sie sind somit zu langsam. Ferner können Materialbelastungsgrenzen überschritten werden.

Aufgabe der Erfindung ist es, eine verbesserte Verpackungsmaschine und ein verbessertes Verfahren zum Herstellen von Packungen aus einer Folie bereitzustellen, die die oben genannten Nachteile vermeiden.

Die Aufgabe wird durch eine Vorrichtung gemäss Anspruch 1 bzw. ein Verfahren nach Anspruch 6 gelöst. Weiterbildungen der Erfindung sind in den Unteransprüchen angegeben.

Ein Vorteil der Verpackungsmaschine bzw. des Verfahrens zum Herstellen von Packungen aus einer Folie ist die Reproduzierbarkeit der packungsspezifisch eingestellten Parameter. Die Steuerung über den Proportionalregler ist auf verschiedene Arbeitsstationen einer Verpackungsmaschine, wie Formstation, Siegelstation etc. anwendbar. Zudem kann der Regler zugleich als Ventil genutzt werden, wobei gegenüber den herkömmlichen Systemen, die ein Ventil und einen Druckregler benötigen, ein Bauteil eingespart wird.

Eine weitere vorteilhafte Anwendung der Erfindung ergibt sich beim Begasungsvorgang. Mit dem erfindungsgemässen Verfahren bzw. der Vorrichtung ist es möglich, einen sanften Anstieg des Volumenstroms in die Packung und danach einen steilen Anstieg zu realisieren, um ein Aufblähen der Packung aufgrund des zunächst fehlenden Gegendrucks und die damit einhergehende zu späte Regelung zu vermeiden.

Ein weiterer Vorteil der Erfindung ist die durch die Reproduzierbarkeit des Prozesses ermöglichte Qualitätskontrolle. Es bestehen keine Fehlermöglichkeiten durch manuelle Einstellbarkeit von Drücken. Die erforderlichen Werte können prozessabhängig hinterlegt und mit diesem automatisch abgerufen werden. Durch das Steuer-/Regelsystem besteht die Gewährleistung, dass über die gesamte Prozesszeit der gleiche Druck in der Vorrichtung ansteht.

Weitere Merkmale und Zweckmässigkeiten der Erfindung ergeben sich aus der Beschreibung von Ausführungsbeispielen anhand der beigefügten Zeichnungen. Von den Figuren zeigen:
- Fig. 1: eine schematische Seitenansicht einer Verpackungsmaschine mit Form-, Siegel-, und Schneidstation;
- Fig. 2: eine schematische Ansicht einer Formstation mit der erfindungsgemässen Druck- regelung;
- Fig. 3: ein schematisches Blockbild des Proportionalreglers und der Steuerung;
- Fig. 4a: ein Diagramm zum Vergleich einer herkömmlichen Druckeinstellung mit der erfin- dungsge- mäßene Druckeinstellung über den Proportio- nalregler;
- Fig. 4b: ein Diagramm zum Vergleich eines herkömmli- chen mit der erfindungsgemäßen Proportio- naldurchflussregelung;
- Fig. 5a: einen Graph 40a, der den Druckaufbau beim Heizvorgang ohne Proportionalregler zeigt;
- Fig. 5b: einen Graph 40b, der den Druckaufbau beim Formvorgang ohne Proportionalregler zeigt;
- Fig. 6a: einen Graph 41a, der den Druckaufbau beim Heizvorgang mit Proportionalregler zeigt;
- Fig. 6b: einen Graph 41b, der den Druckaufbau beim Formvorgang mit Proportionalregler zeigt.

Wie aus Fig. 1 ersichtlich ist, umfasst eine Verpackungsmaschine 1 nach einer Ausführungsform eine oder mehrere Formstationen 2, eine oder mehrere Evakuier- und Versiegelungsstationen 3 und eine Schneidstation 4. Eingangsseitig ist eine Zuführung für eine Unterfolie 7 vorgesehen, die von der Eingangsseite her durch die Stationen bis zum ausgangsseitigen Ende geführt wird. In bekannter Weise erfolgt in der Formstation 2 durch Tiefziehen ein Formen von Behältnissen 8. Diese werden nachfolgend mit dem zu verpackenden Gut gefüllt. Vor dem Eingang zur Evakuier- und Versiegelungsstation 3 wird eine Oberfolie 10 vor dem Eingang zur Evakuier- und Versiegelungsstation 3 auf die Oberseite der Unterfolie 7, quasi als Deckel für die Behältnisse 8, zugeführt. In der Evakuier- und Versiegelungsstation 3 wird die tiefgezogene Packung evakuiert und versiegelt. In der Schneidstation 4 werden die Packungen zuletzt getrennt.

Im Folgenden wird die Formstation 2 anhand von Fig. 2 beschrieben. Die Formstation 2 weist ein Kammeroberteil 23b und ein Kammerunterteil 23a, sowie eine im Kammeroberteil 23b vorgesehene Heizplatte 22 auf. Sowohl das Kammerunterteil 23a, als auch das Kammeroberteil 23b sind jeweils mit einer Druckluftzuführung 26a, bzw. 26b verbunden, die ihrerseits mit einer Druckquelle 27 zum Bereitstellen von Über- oder Unterdruck verbunden sind. Jeder Druckluftzuführung ist ein Proportionalregler 24 bzw. 25 vorgeschaltet. Die Unterfolie 7 ist zwischen dem Kammerunterteil 23a und dem Kammeroberteil 23b einspannbar und durch die Heizplatte 22 erwärmbar. Für diesen Vorgang ist ein definierter Druck erforderlich, um Abdrücke und Eintrübung der Folie zu vermeiden. Der Druck wird über den Proportionalregler 24 erzeugt. Der Proportionalregler 25 dient zum Anlegen eines definierten Drucks an das Kammerunterteil zum Formen der Unterfolie.

Fig. 3 zeigt die Verbindung zwischen dem Proportionalregler 24 bzw. 25 einer Maschinensteuerung 28 und der Formstation 2. Der Proportionalregler 24 bzw. 25 beinhaltet ein Ventil 29 und eine Regelelektronik 30 für das Ventil. Die Maschinensteuerung 28 ist derart ausgebildet, dass sie der Regelelektronik 30 des Proportionalreglers 24, 25 einen Spannungswert, z.B. 0-10V, der einem Drucksollwert entspricht, liefert. Die Regelelektronik 30 steuert das Ventil 29, um den Istdruck, der in der Arbeitsstation mit Hilfe einer Messvorrichtung gemessen wird, an den vorgegebenen Sollwert anzugleichen. Bei der Programmierung der Steuersoftware werden verschiedenen Spannungspotentialen Drücke, bzw. Ventilquerschnitte zugeordnet. Die mechanischen Komponenten des Systems werden durch die angelegte Spannung gesteuert. Mit der Durchflussmenge des Ventils verändert sich entsprechend auch der Druck nach der Gesetzmässigkeit p = F/A (Druck = Kraft/Fläche).

Die Formstation 2 dient zum Formen von Behältnissen aus Folie mittels Druckluft und/oder mittels Vakuum mit oder ohne einen Stempel. Zum Formen wird die Folie 7 eingespannt und zunächst an der Heizplatte 22 erwärmt. Anschliessend wird die Folie mit Hilfe von einem eingestellten Druck und/oder mittels Vakuum mit oder ohne einen Stempel möglichst schnell und dadurch mit gleichmässiger Wandstärke und geringer Abkühlung während des Formvorgangs ausgeformt. Dabei bestimmt der eingestellte Druck in Abhängigkeit von Foliendicke, Ziehtiefe und Behälterform im Wesentlichen das Ergebnis. Vorzugsweise erfolgt die Regelung so, dass zu Beginn der Verformung kurzzeitlich das Ventil voll geöffnet wird, um eine möglichst schnelle Verformung zu erreichen, und dann der Druck begrenzt und nachgeregelt wird.

Im Folgenden wird anhand von Fig. 1 und Fig. 2 beispielhaft die Herstellung einer Packung beschrieben. Zunächst wird in der Formstation 2 die Unterfolie verformt, so dass ein Behältnis entsteht. Die Unterfolie 7 wird in der Formstation 2 zunächst zwischen Kammerunterteil 23a und Kammeroberteil 23b eingeklemmt. Im nächsten Schritt wird die Folie durch den vom Proportionalregler 24 bereitgestellten Überdruck in Richtung der Heizplatte 22 gedrückt und durch diese erwärmt. Anschliessend wird die Folie durch das Bereitstellen von Überdruck durch den Proportionalregler 25 in Richtung des Kammerunterteils 23a verformt. Die Folie kühlt hierbei ab, die Form der Packung bleibt erhalten. Dabei bestimmt der eingestellte Druck in Abhängigkeit von Foliendicke, Ziehtiefe und Behälterform im Wesentlichen das Ergebnis.

Bei dem erfindungsgemässen Verfahren zum Herstellen von Packungen aus einer Folie werden die Drücke in der Formvorrichtung 2 durch die elektronischen Proportionalregler 24, 25 eingestellt. Die Drücke können über ein Maschinendisplay eingestellt und prozessabhängig abgespeichert werden. Durch das im Proportionalregler integrierte Steuerungs- und Regelsystem wird der aktuell in der Vorrichtung anstehende Druck aufgenommen werden und ist somit reproduzierbar. Die Regelung kann auch von der Maschinensteuerung 28 vorgenommen werden.

Die Formstation wird in sehr kurzer Zeit über den Proportionalregler 24, 25 auf den eingestellten und zur Verformung nötigen Druck gebracht und bis zum Erkalten der Folie 7 und damit bleibenden Verformung auf diesem Druck gehalten. Anschliessend wird der Druck bevorzugt schnellstmöglich aus der Vorrichtung in die Atmosphäre entspannt.

Das Behältnis wird anschliessend befüllt (nicht gezeigt) und dann mit der Deckelfolie 10 in der Siegelstation 3 verschlossen und zuvor ggf. noch begast. Anschliessend werden die Packungen in der Schneidstation 4 vereinzelt.

Nun wird mit Bezug auf die Figuren 4 bis 6 die Wirkungsweise des Proportionalreglers gemäss der Erfindung näher beschrieben.

In Fig. 4a ist in einem Druck-Zeit-Diagramm ein Vergleich des erfindungsgemässen Proportionalreglers mit einem herkömmlichen Proportionalregler dargestellt. Der erfindungsgemässe Proportionalregler weist eine schnellere Ansprechzeit als der herkömmliche Regler auf. Wie aus Fig. 4a ersichtlich, entfällt eine träge Regelung zu Beginn der Druckänderung. Durch ein grosses Füllvolumen kann der Druck schnell ansteigen, daher ist keine vorsichtige Regelung zu Beginn notwendig. Durch das bekannte, verhältnismässig grosse Volumen des zu begasenden, zu befüllenden oder zu evakuierenden Bereichs, bezüglich dem Maximaldruck, ist eine Optimierung des Proportionalreglers möglich. Erreicht wird dies durch die elektronische Ansteuerung des Proportionalreglers. Die benötigte Sensorik befindet sich innerhalb des Reglers. Durch das Mess- und Regelsystem des Proportionalreglers oder der Maschinensteuerung 28 wird ein Überdruck verhindert, bei Leckagen wird der Druck nachgeregelt.

In Fig. 4b ist in einem Volumenstrom-Zeit-Diagramm der Vergleich von einem herkömmlichen Proportionalregler (a), einer Kombination aus einem Ventil und manuellem Druckregler-Begrenzer-(b) und einer speziellen Regelung für den Begasungsvorgang mit dem erfindungsgemäßen Proportionaldurchflussregler (c). Erfindungsgemäß erfolgt hierbei vor dem steilen Anstieg im oberen Bereich des Diagramms zunächst ein sanfter Anstieg des Volumenstroms, um gerade bei kleineren Kammern ein Aufblähen der Packung zu vermeiden.

In Fig. 5a (links im Bild) ist der Druckaufbau beim Heizvorgang ohne Proportionalregler anhand des Graphs 40a dargestellt. Der Heizdruck steigt zunächst über den Sollwert an und fällt anschließend durch Undichtigkeit unter den gewünschten Wert. Ein weiterer Nachteil ist, dass der gewünschte Druck nicht eingestellt werden kann, sondern nur über die Zeit t mit großer Abweichung erreicht werden kann.

In Fig. 5b (rechts im Bild) ist der Druckaufbau beim Formvorgang ohne Proportionalregler anhand des Graphs 40b dargestellt. Der Formdruck steigt zunächst knapp über den gewünschten Wert (Sollwert) an und fällt anschließend durch Undichtigkeit weit unter den gewünschten Wert. Ein Nachteil ist, dass der gewünschte Druck nicht eingestellt werden kann, sondern nur über die Zeit t mit großer Abweichung erreicht werden.

In Fig. 6a (links im Bild) ist der Druckaufbau beim Heizvorgang mit Proportionalregler anhand des Graphs 41a dargestellt. Der Heizdruck steigt auf den gewünschten Wert Sollwert an. Überschwingen liegt im Toleranzfeld. Er verbleibt dann bis zum Ende der eingestellten Zeit unabhängig von eventuellen Undichtigkeiten auf dem eingestellten Druck. Ein Vorteil ist, dass der gewünschte Druck über das Bedienterminal eingestellt werden kann.

In Fig. 6b (rechts im Bild) ist der Druckaufbau beim Formvorgang mit Proportionalregler anhand des Graphs 41b dargestellt. Der Formdruck steigt auf den Sollwert an. Überschwingen liegt im Toleranzfeld. Er verbleibt dann bis zum Ende der eingestellten Zeit unabhängig von eventuellen Undichtigkeiten auf dem eingestellten Druck. Ein Vorteil ist, dass der gewünschte Druck über das Bedienterminal eingestellt werden kann.

Der Proportionalitätsregler kommt vorzugsweise bei der Formstation zum Einsatz, in der die Folie für die Verpackung geformt wird. Sämtliche Arbeitsstationen einer Verpackungsmaschine können jedoch mit der erfindungsgemäßen Vorrichtung ausgestattet werden, bzw. nach dem erfindungsgemäßen Verfahren arbeiten.

Im Betrieb der Siegelstation werden Oberteil und Unterteil durch Bereitstellen von Druck zusammengepresst und dann versiegelt. Durch ein Luftkissen kann der Druck gezielt aufgebaut und erhalten werden.

Ein weiteres Beispiel der erfindungsgemäßen Vorrichtung ist eine Arbeitsstation, die eine Begasungsvorrichtung aufweist. Hierbei ist ein anfänglich sanfter, später ein steiler Anstieg des Volumenstroms wünschenswert. Bei allen Arbeitsstationen wird der Druck gemessen und geregelt und wird dementsprechend auch während des Arbeitsvorgangs nachgeregelt, um ein optimales Ergebnis zu erzielen.

Zusätzlich können Schnellentlüftungsventile zum maximalen Druckausgleich mit der Umgebung vorgesehen sein. Um empfindliche Produkte nicht zu beschädigen, kann ausserdem ein Drosselventil vorgesehen sein, um bei Vakuum die Absauggeschwindigkeit zu drosseln. Diese Komponenten sind bereits aus dem Stand der Technik bekannt. Ebenfalls denkbar ist eine variable Klappensteuerung in Form eines Proportionaldurchflussreglers.

## Patentansprüche

1. Verpackungsmaschine (1) zum Herstellen von Packungen aus einer Folie (7), mit wenigstens einer Arbeitsstation (2, 3), in der mittels Unter- oder Überdruck auf die Folie (7) eingewirkt wird, wobei der Druck und/oder der Volumenstrom mittels eines Proportionalreglers (24, 25) geregelt wird, wobei der Proportionalregler (24, 25) ein Ventil (29) und eine Regelelektronik (30) aufweist, die das Ventil (29) in Abhängigkeit von einem vorgegebenen Drucksollwert und/oder einem Volumenstromsollwert und einem gemessenen Druckistwert und/oder Volumenstromistwert regelt,
**dadurch gekennzeichnet, dass** die Arbeitsstation eine Formstation (2) ist, und
dass die Regelung so ausgebildet ist, dass zu Beginn der Verformung das Ventil (29) kurzzeitig voll geöffnet wird und dann den Druck begrenzt und nachregelt.

2. Verpackungsmaschine nach Anspruch 1, **dadurch gekennzeichnet, dass** der Proportionalregler (24, 25) mit einer Maschinensteuerung (28) verbunden ist, von der er einen vorgegebnen Drucksollwert und/oder einen Volumenstromsollwert empfängt und von der er geregelt wird.

3. Verpackungsmaschine nach Anspruch 1 oder 2, **dadurch gekennzeichnet, dass** ein vorgegebener Druck und/oder Volumenstrom, der über den Proportionalregler (24, 25) eingestellt werden soll, vorzugsweise über ein Display einstellbar und in einem Speicher speicherbar ist.

4. Vorrichtung nach einem der Ansprüche 1 bis 3, **dadurch gekennzeichnet, dass** der Proportionalregler (24, 25) so ausgebildet ist, dass der Druck und/oder Volumenstrom während des Vorgangs nachregelbar ist.

5. Vorrichtung nach einem der Ansprüche 1 bis 4, **dadurch gekennzeichnet, dass** der Proportionalregler (24, 25) derart ausgebildet ist, dass der aktuell in der Arbeitsstation (2, 3) anstehende Druck erfassbar ist.

6. Verfahren zum Herstellen von Packungen aus einer Folie (7) in einer Verpackungsmaschine (1) mit wenigstens einer Arbeitstation (2, 3), in der mittels Unter- oder Überdruck auf die Folie (7) eingewirkt wird, um eine Packung zu formen, wobei der Druck und/oder der Volumenstrom mittels eines Proportionalreglers (24, 25) geregelt wird, und wobei durch eine Regelelektronik (30) des Proportionalregler (24, 25) ein Ventil (29) in Abhängigkeit von einem vorgegebenen Drucksollwert und/oder einem Volumenstromsollwert und einem gemessenen Druckistwert und/oder Volumenstromistwert geregelt wird, **dadurch gekennzeichnet, dass** die Regelung so erfolgt, dass zu Beginn der Verformung das Ventil (29) kurzzeitig voll geöffnet wird und dann der Druck begrenzt und nachgeregelt wird.

7. Verfahren nach Anspruch 6, wobei von einer durch eine mit dem Proportionalregler (24, 25) verbundenen Maschinensteuerung (28) ein vorgegebener Drucksollwert und/oder ein Volumenstromsollwert übertragen wird.

8. Verfahren nach Anspruch 6 oder 7, **dadurch gekennzeichnet, dass** ein vorgegebener Druck und/oder Volumenstrom, der über den Proportionalregler (24, 25) eingestellt werden soll, über ein Display eingestellt und in einem Speicher gespeichert wird.

9. Verfahren nach einem der Ansprüche 6 bis 8, **dadurch gekennzeichnet, dass** der Proportionalregler (24, 25) so ausgebildet ist, dass der Druck und/oder der Volumenstrom während des Vorgangs nachgeregelt wird.

10. Verfahren nach einem der Ansprüche 6 bis 9, **dadurch gekennzeichnet, dass** der Proportionalregler (24, 25) derart ausgebildet ist, dass der aktuell in der Arbeitsstation (2, 3) anstehende Druck erfasst werden kann.

## Claims

1. A packaging machine (1) for producing packages from a film (7), with at least one work station (2,3), in which the film (7) is acted upon by means of underpressure or overpressure, wherein the pressure and/or a volumetric flow rate is regulated by means of a proportional controller (24,25), wherein the proportional controller (24,25) has a valve (29) and electronic control means (30) which regulate the valve (29) as a function of a predetermined desired pressure value and/or a desired volumetric flow rate value and a measured actual pressure value and/or actual volumetric flow rate value,
**characterised in that** the work station is a forming station (2), and **in that** the control is designed so that at the beginning of the deformation the valve (29) is temporarily fully opened and then the pressure is limited and readjusted.

2. A packaging machine according to Claim 1, **characterised in that** the proportional controller (24,25) is connected to a machine control (28), from which it receives a predetermined desired pressure value and/or a desired volumetric flow rate value and by which it is controlled.

3. A packaging machine according to Claim 1 or 2, **characterised in that** a predetermined pressure and/or volumetric flow rate, which is to be adjusted via the proportional controller (24,25), can preferably be adjusted via a display and can be stored in a memory.

4. An apparatus according to any one of Claims 1 to 3, **characterised in that** the proportional controller (24,25) is designed so that the pressure and/or the volumetric flow rate can be readjusted during operation.

5. An apparatus according to any one of Claims 1 to 4, **characterised in that** the proportional controller (24,25) is designed so that the pressure currently present in the work station (2,3) can be detected.

6. A method of producing packages from a film (7) in a packaging machine (1), with at least one work station (2,3), in which the film (7) is acted upon by means of underpressure or overpressure so as to form a package, wherein the pressure and/or a volumetric flow rate is regulated by means of a proportional controller (24,25), and wherein a valve (29) is regulated by electronic control means (30) of the proportional controller (24,25) as a function of a predetermined desired pressure value and/or a desired volumetric flow rate value and a measured actual pressure value and/or actual volumetric flow rate value, **characterised in that** the control is carried out so that at the beginning of the deformation the valve (29) is temporarily fully opened and then the pressure is limited and readjusted.

7. A method according to Claim 6, wherein a predetermined desired pressure value and/or a desired volumetric flow rate value is transmitted by a machine control (28) connected to the proportional controller (24,25).

8. A method according to Claim 6 or 7, **characterised in that** a predetermined pressure and/or volumetric flow rate, which is to be adjusted via the proportional controller (24,25), is adjusted via a display and is stored in a memory.

9. A method according to any one of Claims 6 to 8, **characterised in that** the proportional controller (24,25) is designed so that the pressure and/or the volumetric flow rate can be readjusted during operation.

10. A method according to any one of Claims 6 to 9, **characterised in that** the proportional controller (24,25) is designed so that the pressure currently present in the work station (2,3) can be detected.

## Revendications

1. Machine d'emballage (1) pour fabriquer des emballages à partir d'une feuille (7), avec au moins une station de travail (2, 3) dans laquelle on agit sur la feuille (7) à l'aide d'une dépression ou d'une surpression, la pression et/ou le débit volumique étant réglés à l'aide d'un régulateur proportionnel (24, 25), et le régulateur proportionnel (24, 25) comportant une soupape (29) et un système électronique de régulation (30) qui règle la soupape (29) en fonction d'une valeur théorique de pression prédéfinie et/ou d'une valeur théorique de débit volumique et d'une valeur réelle de pression et/ou de débit volumique mesurée, **caractérisée en ce que** la station de travail est une station de formage (2), et **en ce que** la régulation est conçue de telle sorte qu'au début de la déformation, la soupape (29) s'ouvre temporairement complètement puis limite et rajuste la pression.

2. Machine d'emballage selon la revendication 1, **caractérisée en ce que** le régulateur proportionnel (24, 25) est relié à une commande de machine (28) à partir de laquelle il reçoit une valeur théorique de pression prédéfinie et/ou une valeur théorique de débit volumique et par laquelle il est réglé.

3. Machine d'emballage selon la revendication 1 ou 2, **caractérisée en ce qu'**une pression et/ou un débit volumique prédéfinis qui doivent être réglés par l'intermédiaire du régulateur proportionnel (24, 25) sont de préférence aptes à être réglés par l'intermédiaire d'un affichage et à être stockés dans une mémoire.

4. Machine d'emballage selon l'une des revendications 1 à 3, **caractérisée en ce que** le régulateur proportionnel (24, 25) est conçu pour que la pression et/ou le débit volumique puissent être rajustés pendant l'opération.

5. Dispositif selon l'une des revendications 1 à 4, **caractérisé en ce que** le régulateur proportionnel (24, 25) est conçu pour que la pression qui règne sur le moment dans la station de travail (2, 3) puisse être détectée.

6. Procédé pour fabriquer des emballages à partir d'une feuille (7) dans une machine d'emballage (1) avec au moins une station de travail (2, 3) dans laquelle on agit sur la feuille (7) à l'aide d'une dépression ou d'une surpression afin de former un emballage, la pression et/ou le débit volumique étant réglés à l'aide d'un régulateur proportionnel (24, 25), et une soupape (29) étant réglée grâce à un système électronique de régulation (30) du régulateur proportionnel (24, 25) en fonction d'une valeur théorique de pression prédéfinie et/ou d'une valeur théorique de débit volumique et d'une valeur réelle de pression et/ou de débit volumique mesurée, **caractérisé en ce que** le réglage se fait de telle sorte qu'au début de la déformation, la soupape (29) s'ouvre temporairement complètement et que la pression soit ensuite limitée et rajustée.

7. Procédé selon la revendication 6, selon lequel une valeur théorique de pression prédéfinie et/ou une valeur théorique de débit volumique sont transmises grâce à une commande de machine (28) reliée au régulateur proportionnel (24, 25).

8. Procédé selon la revendication 6 ou 7, **caractérisé en ce qu'**une pression et/ou un débit volumique prédéfinis qui doivent être réglés par l'intermédiaire du régulateur proportionnel (24, 25) sont réglés par l'intermédiaire d'un affichage et sont stockés dans une mémoire.

9. Procédé selon l'une des revendications 6 à 8, **caractérisé en ce que** le régulateur proportionnel (24, 25) est conçu pour que la pression et/ou le débit volumique sont rajustés pendant l'opération.

10. Procédé selon l'une des revendications 6 à 9, **caractérisé en ce que** le régulateur proportionnel (24, 25) est conçu pour que la pression qui règne sur le moment dans la station de travail (2, 3) puisse être détectée.
